# EUROPÄISCHE PATENTSCHRIFT

(11) **EP 0 512 569 B1**
(45) Veröffentlichungstag und Bekanntmachung des Hinweises auf die Patenterteilung: **19.04.1995**
(21) Anmeldenummer: 92107849.9
(22) Anmeldetag: 09.05.1992
(51) Int. Cl.: A47C 23/06

(54) **Lattenrost**
Slatted bed base
Sommier à lattes

(30) Priorität: 09.05.1991 DE 9105762 U; 29.11.1991 DE 9114865 U
(43) Veröffentlichungstag der Anmeldung: 11.11.1992
(73) Patentinhaber: RÖSSLE & WANNER GMBH, 72116 Mössingen (DE)
(72) Erfinder: Glaser, Hermann, W-7406 Öschingen (DE); Elzenbeck, Manfred, W-7141 Steinheim (DE)
(74) Vertreter: Ostertag, Reinhard

(56) Entgegenhaltungen:
- EP-A- 0 150 873
- DE-A- 3 506 027
- DE-U- 8 611 539
- DE-U- 8 905 911
- FR-A- 1 220 565

## Beschreibung

Die Erfindung betrifft einen Lattenrost gemäß dem Oberbegriff des Anspruches 1.

Ein derartiger Lattenrost ist in der EP-A-0 150 873 beschrieben. Das Federelement ist aus Federstahl gebogen. Sein einer breiter Federarm liegt im wesentlichen flach über der Oberseite des Längsholmes, der Zweite Federarm ist geschwungen treppenförmig, und zwischen diesen beiden Federarmen befindet sich ein gummielastisches Einsatzteil. Lagerkappen, in welche die seitliche Enden der Latten eingesteckt sind, sitzen mit einem Ansatz formschlüssig in Ausnehmungen kurzer Federendabschnitte.

Aufgrund dieser Ausbildung des Federelementes federn die beiden von ihm gehalterten Lattenenden im wesentlichen identisch durch. Man hat auch kein elastisches Verkippen der Latten um ihre Längsachsen.

Im DE-U-89 05 911 ist ein Lattenrost beschrieben, bei dem in Bohrungen auf der Innenfläche des Rostlängsholmes Befestigungszapfen von Federelementen eingesteckt sind, welche jeweils zwei in Rostlängsrichtung verlaufende Federarme tragen. Auf deren Enden sind getrennte kappenförmige Lagerelemente aufgesteckt, die jeweils ein Lattenende aufnehmen.

Die DE-A-35 06 027 zeigt einen Lattenrost, bei welchem die Lattenenden jeweils über Federelemente am Rostlängsholm gelagert sind, die zwei U-förmige Federstäbe aufweisen. Diese sind jeweils durch ein Gummielement zusammengehalten, durch welches sich die vier Schenkel der beiden Federstäbe hindurch erstrecken. Auf die freien Enden der Federstäbe ist ein Gummi-Lagerelement aufgesetzt, das ein nietähnliches, durch ein Loch einer Latte hindurchgeführtes Halteelement aufweist.

Das DE-U-86 11 539 zeigt einen Lattenrost, bei welchem die Latten einzeln über mit ihren Enden verbundene einstückige Federelemente mit dem Rostlängsholm verbunden sind. Die lattenseitigen Enden der Federelemente tragen jeweils ein angeformtes Lagerelement, welches als in eine Bohrung der Latte eingreifender Spreizdübel ausgebildet ist.

In der FR-A-1 220 565 ist ein Lattenrost offenbart, bei welchem die Latten an den einander benachbarten Längskanten mit offenen Nuten versehen sind. In diese offenen Nuten zweier benachbarter Latten greift jeweils eine vom Rostlängsholm getragene breite Blattfeder ein.

Durch die vorliegende Erfindung soll ein Lattenrost gemäß dem Oberbegriff des Anspruches 1 so weitergebildet werden, daß die von einem Federelement gehaltenen Latten unabhängig voneinander einfedern können und zudem unabhängig um ihre Längsachse elastisch verkippen können.

Diese Aufgabe ist erfindungsgemäß gelöst durch einen Lattenrost gemäß Anspruch 1.

Die bei der Erfindung vorgesehene einstückige Ausbildung des Federelementes aus Kunststoff ist einerseits im Hinblick auf einfache und preiswerte Herstellung von Vorteil. Darüber hinaus arbeiten aus Kunststoff gespritzte Federelemente dann geräuschärmer, wenn sie bei starkem Einfedern in sich oder mit einem Rahmenteil oder einer Latte in Berührung kommen.

Das Anformen kappenförmiger Endabschnitte an die Lagerelemente, wie es erfindungsgemäß vorgeschlagen wird, ist im Hinblick auf ein einfaches und zuverlässiges Anbringen der Latten an den Federelementen von Vorteil.

Vorteilhafte Weiterbildungen sind in Unteransprüchen angegeben.

Die Weiterbildung der Erfindung gemäß Anspruch 2 bringt zum einen eine zusätzliche weiche Federung der Lattenenden, ist zum anderen auch im Hinblick auf geringe Geräuschentwicklung beim Ein- und Ausfedern von Vorteil.

Bei einem Lattenrost gemäß Anspruch 3 ergibt sich eine zusätzliche Gummi-Blockfederung bei Annäherung der kappenförmigen Lagerelemente an den Rahmenlängsholm. Ein hartes Aufschlagen wäre wiederum im Hinblick auf den Komfort aber auch im Hinblick auf die Entwicklung von Geräuschen nachteilig.

Bei einem Lattenrost gemäß Anspruch 4 können die Lattenenden bzw. deren Lagerelemente mit ihren Stirnflächen praktisch in der Seitenfläche des Rahmens liegen. Man erzielt so bei einem Doppelbett eine praktisch durchgehende Lattenfläche.

Bei einem Lattenrost gemäß Anspruch 5 läßt sich die Federcharakteristik der einzelnen Latten vom Benutzer sehr einfach an seine Bedürfnisse anpassen. Das zusätzlich vorgesehene Anschlagelement bedingt keine nennenswert höheren Herstellungskosten der Lattenlagerung.

Die Weiterbildung der Erfindung gemäß Anspruch 6 ist im Hinblick auf einen großen Federweg des Federelementes von Vorteil, wobei zugleich jeweils das Ende des Federarms am außengelegenen Abschnitt des kappenförmigen Lagerelementes angreift, dort auch die Kippachse für das ein Lattenende aufnehmende kappenförmige Lagerelement liegt.

Ein Lattenrost gemäß Anspruch 7 zeichnet sich durch einen mechanisch besonders einfachen Ausbau aus.

Mit den Weiterbildungen der Erfindung gemäß den Ansprüchen 8 und 9 erhält man eine zusätzliche Federkomponente, die beim Einfedern der Latte wirksam ist, ohne daß hierdurch zusätzlicher Raum benötigt wird.

Hierbei sind die Weiterbildungen der Erfindung gemäß den Ansprüchen 10 und 11 im Hinblick auf ein einfaches und sicheres Festlegen der zusätzlichen Zugfedern am Lattenende und im Hinblick auf geringe Herstellungskosten von Vorteil.

Einen Lattenrost gemäß Anspruch 12 kann man einfach dadurch herstellen, daß man die Montagezapfen der Federelemente in entsprechend beabstandete Aufnahmebohrungen in der Innenseite der Rahmenlängsholme hineindrückt. Zusätzliche Befestigungsmittel wie Schrauben oder dergleichen sind nicht erforderlich.

Bei einem Lattenrost gemäß Anspruch 13 ist gewährleistet, daß die Steifheit der Lagerung der Lattenenden gegen unbeabsichtigte Änderungen geschützt vom Benutzer eingestellt werden kann.

Bei einem Lattenrost gemäß Anspruch 14 ist gewährleistet, daß die Kraftübertragung zwischen Anschlagelement und zugeordnetem Federarm keine Kraft in Verschieberichtung des Anschlagelementes erzeugt.

Die Weiterbildung der Erfindung gemäß Anspruch 15 ist im Hinblick auf einen möglichst großen Verstellbereich der Steifheit der Lattenlagerung von Vorteil.

Bei einem Lattenrost gemäß Anspruch 16 ist das Biege- und Torsionsverhalten der obenliegenden Schenkel der Federarme nicht durch die mit den Anschlagelementen zusammenarbeitenden Erhebungen beeinträchtigt.

Bei einem Lattenrost gemäß Anspruch 17 kann man über die Größe und Geometrie des im unteren Federabschnitt vorgesehenen Hohlraumes auf einfache Weise die Größe der durch das Anschlagelement erbrachten einstellbaren Zusatzfederung vorgeben.

Die Weiterbildung der Erfindung gemäß Anspruch 18 ist im Hinblick auf ein Abwälzen der Anschlagelemente auf den oberen Federarmschenkeln und damit im Hinblick auf gute Drehbarkeit der Latten um ihre Längsachse von Vorteil. In Verbindung mit einem im unteren Abschnitt des Anschlagelementes gemäß Anspruch 17 vorgesehenen Hohlraum ergibt sich als weiterer Vorteil, daß die durch den Hohlraum vorgegebenen unteren Stege aus elastischem Material ausschließlich auf Biegung und Knickung beansprucht werden, wobei die Längsachse dieser Stege schon im unbelasteten Zustand aus der Knickachse ausgelenkt ist.

Mit der Weiterbildung der Erfindung gemäß Anspruch 19 wird ein kleines Rückstell-Drehmoment für die Latten in die horizontale Ruhestellung erhalten.

Bei einem Lattenrost gemäß Anspruch 20 sind zwei oder mehrere benachbarte Latten über eine Gummifeder in kleinerem Ausmaße gekoppelt, wodurch sich insbesondere auch eine Schwingungsdämpfung aufgrund des Verlustfaktors des Gummimateriales ergibt, aus welchem die Anschlagelemente gefertigt sind.

Gemäß Anspruch 21 kann man einerseits dem Verbindungsabschnitt im wesentlichen gleiche Höhe geben wie die Latten umgreifenden Halteabschnitten der Anschlagelemente, was im Hinblick auf gute Handhabbarkeit der Anschlagelemente beim Verstellen und im Hinblick auf einfaches Reinigen von Vorteil ist, während man über die Größe und Geometrie der Ausnehmungen im Biegeabschnitt die Stärke der Kopplung und der Schwingungsdämpfung vorgeben kann.

Eine Geometrie des Verbindungsabschnittes, wie sie im Anspruch 22 angegeben ist, ist im Hinblick auf eine gute Dämpfung von Drehungen der Latten um ihre Längsachse von Vorteil.

Bei einem Lattenrost gemäß Anspruch 23 ist gewährleistet, daß auch ein volles Einfedern der Federelemente nicht zu unerwünschter Geräuschentwicklung führt.

Die Weiterbildungen der Erfindung gemäß Anspruch 24 und 25 sind im Hinblick auf eine einfache und verdrehsichere Anbringung der Pufferelemente auf den zugehörigen Puffersitzen von Vorteil.

Nachstehend wird die Erfindung anhand von Ausführungsbeispielen unter Bezugnahme auf die Zeichnung näher erläutert. In dieser zeigen:
- Figur 1:: eine seitliche Ansicht der Lagerung des Endes einer Latte eines Lattenrostes, teilweise geschnitten;
- Figur 2:: eine Aufsicht auf das Federelement der Lattenlagerung nach Figur 1 gesehen von der Rostinnenseite;
- Figuren 3 und 4:: zu den Figuren 1 und 2 äquivalente Ansichten, in denen eine abgewandelte Lattenlagerung gezeigt ist;
- Figuren 5 und 6:: perspektivische Ansichten abgewandelter Lattenlagerungen;
- Figur 7:: eine seitliche Ansicht einer nochmals abgewandelten Lattenlagerung.
- Figur 8:: einen transversalen Schnitt durch einen Längsholm eines weiteren Lattenrostes und die benachbarte elastische Lagerung für eines der Lattenenden;
- Figur 9:: eine Aufsicht auf den in Figur 8 gezeigten Bereich des Lattenrostes ohne Latten und von diesen getragener Gummifeder;
- Figur 10:: eine Aufsicht auf den in den Figuren 8 und 9 gezeigten Teil des Lattenrostes, gesehen von der Rostmittelebene ohne Latten und von diesen getragener Gummifeder;
- Figur 11:: eine Stirnansicht eines Pufferelementes des Lattenrostes nach Figur 8;
- Figur 12:: eine Aufsicht auf das in Figur 11 gezeigte Pufferelement;
- Figur 13:: eine Endansicht einer Zwillings-Gummifeder des Lattenrostes nach Figur 8, gesehen von der Rostmittelebene, in vergrößertem Maßstabe;
- Figur 14:: eine Aufsicht auf die Zwillings-Gummifeder nach Figur 13;
- Figur 15:: eine Ansicht der in Figur 13 gezeigten Zwillings-Gummifeder von rechts; und
- Figur 16:: einen Teilschnitt durch einen Verbindungsabschnitt der Zwillings-Gummifeder längs der vertikalen Mittelebene von Figur 13.

In den Figuren 1 und 2 ist mit 10 ein Längsholm eines Lattenrostes bezeichnet. Der Längsholm 10 trägt über insgesamt mit 12 bezeichnete Federelemente Latten 14.

Die Federelemente 12 haben jeweils einen unteren Befestigungsabschnitt 16, der auf der Außenseite zwei in Holmlängsrichtung beabstandete Montagezapfen 18, 20 aufweist. Letztere greifen in Sackbohrungen 22 ein, die von der Innenseite des Längsholmes 10 zurückspringen.

An den Befestigungsabschnitt 16 sind zwei Federarme 24, 26 angeformt, die jeweils im wesentlichen V-förmige Gestalt haben, wobei die Spitze des V zur Längsmittelebene des Rostes weist. Jeder Federarm hat einen unteren schräg nach oben und innen ansteigenden Schenkel 28 sowie einen schräg nach außen und oben ansteigenden oberen Schenkel 30. Letzterer hat einen stärker ansteigenen Endabschnitt 32, an welchen eine Lagerkappe 34 angeformt ist. Diese hat eine im unbelasteten Zustand im wesentlichen in horizontaler Richtung ausgerichtete, zur Längsmittelebene des Rostes hin offene Ausnehmung 36, in welche eine gummielastische Dämpferkappe 38 formschlüssig eingesetzt ist. Letztere hat eine Ausnehmung 40, in welcher das Ende der Latte 14 formschlüssig einsitzt.

Bei den Enden der Ausnehmung 36 sind jeweils nach unten verlaufende Fenster 42, 44 vorgesehen, durch welche sich ein Ansatz 46 der zugeordneten Dämpferkappe 38 hindurch erstreckt.

Die Oberseite des Längsholmes 10 ist unter einem Winkel angestellt, der dem Anstellwinkel des Schenkelendabschnittes 32 entspricht, wie bei 48 gezeigt.

Das Federelement 12 ist ein einstückiges Kunststoff-Spritzteil aus einem Polyacetalmaterial oder einem anderen für Langzeitfederung geeigneten Kunststoffmaterial.

Wird die Latte 14 exakt vertikal belastet, so wird der V-förmige Federarm 24 zusammengedrückt, wobei beide Schenkel 28 und 30 belastet werden, so daß sich auch die Spitze des Federarmes nach unten bewegt. Wegen der Abschrägung 48 des Längsholmes 10 hat man bei kompakter vertikaler Abmessung des Rostes einen großen vertikalen Federweg. Bei starkem Einfedern kommen die Ansätze 46 der Dämpferkappen 38 in Anlage an die Abschrägung 48, bevor die Unterseite des Schenkelendabschnittes 32 an der Abschrägung 48 anschlägt. Auf diese Weise erhält man eine Endlagendämpfung und geringe Geräuschentwicklung.

Beim Ausführungsbeispiel nach den Figuren 3 und 4, sind Teile, die oben schon beschriebenen Teilen funktionsmäßig entsprechen, wieder mit denselben Bezugszeichen versehen. Sie brauchen nachstehend nicht nochmals im einzelnen beschrieben zu werden.

Beim Ausführungsbeispiel nach den Figuren 3 und 4 ist der Endabschnitt 32 des oberen Schenkels 30 der Federarme 24, 26 gekröpft, so daß man einerseits keine Abschrägung 48 am Längsholm 10 benötigt, andererseits der obere Schenkel 30 der Federarme 24, 26 stärker parallel zur Latte 14 verläuft.

Auf den Schenkel 30 ist jeweils ein gummielastisches Anschlagelement 50 verschiebbar aufgeclipst, welches einerseits selbst Federeigenschaften hat, andererseits den wirksamen Hebelarm der Federarme 24, 26 vorgibt. Steht das Anschlagelement 50 in der ausgezogen in Figur 3 wiedergegebenen Stellung, hat man eine insgesamt weichere Federcharakteristik der Lattenlagerung. Bei der in Figur 3 strichpunktiert wiedergegebenen Stellung des Anschlagkörpers 50 ist die Federcharakteristik härter.

Stellt man den Schenkel 30 zusätzlich noch etwas stärker an als in Figur 3 gezeigt, so hat man jeweils einen ersten Teil des Federweges, in welchem der gesamte Federarm aktiv ist, während dann nach dem Inanlagekommen des Anschlagelementes 50 an die Unterseite der Latte 14 nur noch ein verkürzter Teil des Federarmes aktiv wird, wodurch sich die größere Steifigkeit des Federelementes ergibt.

Bei der in Figur 5 gezeigten Lattenlagerung verlaufen die Federarme 24, 26 geradlinig nach oben und innen. An ihren freien Enden sind lappenförmige Endabschnitte 52, 54 angeformt, welche die Seitenflächen der Latte 14 unter geringem Spiel übergreifen. An den Endabschnitten 52, 54 sind Lagerzapfen 56, 58 angeformt, welche in Nuten 60, 62 eingreifen, die in Lattenlängsrichtung verlaufend in den Lattenseitenflächen vorgesehen sind.

Die Lattenlagerung nach Figur 5 zeichnet sich ebenfalls durch großen Federweg aus und hat mechanisch besonders einfachen Aufbau.

Die in Figur 6 gezeigte Lattenlagerung entspricht vom Grundprinzip her derjenigen nach Figur 5, nur greifen die Lagerzapfen 56, 58 in Öffnungen 64, 66 ein, die in den freien Enden der Schenkel 68, 70 einer insgesamt mit 72 bezeichneten U-förmigen Gummifeder vorgesehen sind. Die Schenkel 68, 70 sind in seitlichen Nuten 74 der Latten 14 positioniert und durch einen Basisabschnitt 76 der Gummifeder 72 verbunden, der über der freien Stirnfläche der Latte 14 liegt.

Beim Einfedern der Latte bilden die Schenkel 68, 70 Zugfedern, deren Federwirkung zu derjenigen der Federarme 24, 26 hinzukommt.

Ein über die Unterkante der Latte 14 gezogener Bodenabschnitt 78 der Gummifeder 72 kann jeweils wieder einen elastischen Anschlag bilden, der bei starkem Einfedern der Latte mit der Oberseite des Längsholmes 10 in Eingriff kommt.

Das Ausführungsbeispiel nach Figur 7 entspricht von der Zusammenschaltung zweier Federsysteme her in Prinzip demjenigen nach Figur 6, nur hat die auf Zug belastete Gummifeder nur einen einzigen Schenkel 68, der längs der Unterseite der Latte 14 verläuft. Der Basisabschnitt 76 ist wieder als Kappe ausgebildet, in welchen eine Dämpferkappe 38 eingesetzt ist.

Das freie Ende des Schenkels 68 ist als rinnenförmige Gelenkpfanne 80 ausgebildet und arbeitet mit einer Gelenkrippe 82 zusammen, die jeweils an das Ende eines Federarmes angeformt ist.

Bei dem in den Figuren 8 bis 16 gezeigten Ausführungsbeispiel sind Bauelemente, die obenstehend schon beschrieben wurden, wieder mit denselben Bezugszeichen versehen.

Wie aus den Figuren 8 und 9 ersichtlich, ist die obere Wand der Lagerkappe 34 zum innenliegenden, freien Ende hin kegelabschnittförmig verdickt. Die Höhe dieser Verdickung kann in der Praxis etwa 1 mm betragen. Auf diese Weise wird erreicht, daß Lattenenden mit kleinen Fertigungstoleranzen in vertikaler Richtung gleichermaßen gut fest in der Lagerkappe 34 gehalten werden.

Eine insgesamt mit 84 bezeichnete Zwillings-Gummifeder ist auf zwei benachbarten Latten in Lattenlängsrichtung verschiebbar. Sie hat zwei Halteabschnitte 86, 88, welche jeweils eine Latte 14 im leichten Preßsitz umgeben. Die Halteabschnitte 86, 88 sind durch einen Biegeabschnitt 90 verbunden, der in wesentlichen gleiche Höhe aufweist wie die Halteabschnitte 86, 88. Wie aus den Figuren 13 und 14 ersichtlich, springen von den beiden Stirnflächen der Gummifeder 84 zwei Ausnehmungen 92 zurück, zwischen denen ein Steg 94 verbleibt. Die Ausnehmungen 92 sind beim unteren Ende des Biegeabschnittes 90 vorgesehen, so daß dieser einen schmalen unteren Steg 96 und einen breiteren oberen Steg 98 erhält. Letzterer ist oben durch eine kreisbogenförmige Randausnehmung 100 begrenzt.

Damit können die Halteabschnitte 86, 88 um eine senkrecht auf der Zeichenebene von Figur 13 stehende Achse gegeneinander verkippt werden, die im Bereich des oberen breiten Steges 98 liegt. Bei einer solchen Verkippung gegeneinander werden der mittlere, vertikale Steg 94 und der untere, horizontale Steg 98 in der einen Kipprichtung auf Zug, in der anderen Kipprichtung auf Druck beansprucht. Der obere horizontale Steg 98 dient im wesentlichen als Kipplagerung. Die beiden Halteabschnitte 86, 88 können ferner um eine in Figur 13 vertikale Achse gegeneinander verkippt werden, die mit der Mittellinie zusammenfällt.

Wie insbesondere aus den Figuren 13 und 15 ersichtlich, sind an die Halteabschnitte 86, 88 nach unten hängende Federabschnitte 102, 104 angeformt. Diese sind jeweils außen durch zwei bogenförmige Flächen 106, 108 sowie eine untere ebene Fläche 110 begrenzt.

Von den beiden Stirnflächen der Federabschnitte 102, 104 springen jeweils Ausnehmungen 112 zurück, zwischen denen ein vertikaler Steg 114 verbleibt. Die Umfangswände der Ausnehmungen 112 verlaufen in wesentlichen parallel zu den Flächen 106 bis 110.

Die ebenen unteren Flächen 110 der Federabschnitte 102, 104 arbeiten mit eine Treppe bildenden Erhebungen 116 zusammen, die in einem schmalen mittleren Bereich der Querabmessung der oberen Schenkel 30 der Federarme 24, 26 vorgesehen sind. Durch Verstellen der Gummifeder 84 in Lattenlängsrichtung kann man die Vorspannung der Federabschnitte 102, 104 variieren. Hierbei erhält auch der obere Schenkel 30 der Federarme 24, 26 eine entsprechende Vorspannung. Aufgrund der treppenartigen Ausbildung der Erhebungen 116 ist auch bei Belastungs-Wechselspielen gewährleistet, daß auf die Gummifeder 84 keine in Längsrichtung der Latten 14 gerichtete Kraft ausgeübt wird, die zu einem unbeabsichtigten Verstellen der Gummifeder 84 führen würde.

In der Praxis ist das Federelement 12 ein einstückiges Kunststoff-Spritzteil aus einen Polyacetalmaterial oder einem anderen für Langzeitfederung geeigneten Kunststoffmaterial. Die Zwillings-Gummifeder 84 ist ein einstückiges Gummiformteil mit einer Shore-Härte von etwa 80.

Wie aus der Zeichnung ersichtlich, liegen die Lagerkappen 34 der Federelemente 12 über dem Längsholm 10, so daß man eine bis an den Rand des Rostes reichende Lattung erhält. Dies ermöglicht bei einem Doppelbett eine praktisch durchgehende Lattenfläche.

Um bei starkem Durchfedern der Federelemente 12 ein geräuschloses Anschlagen an die Oberseite des Längsholmes 10 zu gewährleisten, ist an den im wesentlichen vertikal ansteigenden Schenkelendabschnitt 32 eine Sitzplatte 118 angeformt, die auf ihrer Oberseite eine Positionierrippe 120 aufweist. Auf die Sitzplatte 118 ist ein in den Figuren 11 und 12 gezeigter Gummipuffer 122 aufschiebbar. Er hat hierzu eine passende flache Tasche 124, in deren obenliegender Wand ein zur Positionierrippe 120 passender Schlitz 126 vorgesehen ist. Bei ihren beiden Seiten haben die Gummipuffer 122 zylindrische Federabschnitte 128, die für ein progressives Dämpfen der Anschlagbewegung vor dem Aufblockkommen der Gummipuffer 122 sorgt.

Durch die Zwillings-Gummifedern 84 kann somit die Härte der Federung der Latten lokal leicht vom Benutzer eingestellt werden, wobei die einmal eingestellte Härte auch im Dauerbetrieb sicher erhalten bleibt. Da die Zwillings-Gummifeder 84 jeweils zwei Latten überdeckt, ist die Einstellarbeit vereinfacht, da sie jeweils nur für ein Lattenpaar durchgeführt zu werden braucht. Trotzdem erhält man ein für die Praxis völlig ausreichend flexibles lokales Einstellen der Härte der Lattenlagerung. Das Zusammenfassen zweier einstellbarer Gummifedern zu einer einzigen Zwillings-Gummifeder hat ferner den Vorteil, daß man eine bequeme große Angriffsfläche für die Hand des Benutzers schafft. Da die zur Einstellbarkeit der Härte der Lattenlagerung notwendigen Maßnahmen am Federelement 12 selbst praktisch keine zusätzlichen Herstellungskosten bedingt, kann man auch ein und dieselben Federelemente 12 durchweg für den ganzen Lattenrost verwenden, also auch für solche Rostabschnitte, in denen eine Einstellbarkeit der Härte der Lattenlagerung nicht notwendig ist.

Falls gewünscht, kann man die Lagerkappen 34 auch weiter zur Außenseite der Längsholme 10 hin versetzt vorsehen, wie in Figur 8 gestrichelt dargestellt. Man kann so bis zum Rostrand reichende Latten auch an einen verschwenkbaren Unterrahmen vorsehen, wie er z.B. an verstellbaren Kopfteilen verwendet wird.

## Patentansprüche

1. Lattenrost mit einem Rahmen, der durch Querholme verbundene Längsholme (10) aufweist, mit auf den Längsholmen (10) angebrachten transversalen Federelementen (12), die jeweils einen mit dem Längsholm (10) verbundenen Befestigungsabschnitt (16), zwei nebeneinander liegende Endabschnitte (32) und einen zwischen letzteren und dem Befestigungsabschnitt (16) liegenden Biegeabschnitt aufweisen, mit Lagerelementen (34; 56, 58; 82), die jeweils an einem der Endabschnitte (32) angeordnet sind, und mit Latten (14), deren Enden jeweils durch eines der Lagerelemente (34; 56, 58; 82) gehalten sind, dadurch gekennzeichnet, daß der Biegeabschnitt der Federelemente (12) jeweils durch zwei getrennte, in zur Längsholmachse senkrechten Ebenen liegende Federarme (24, 26 ) gebildet ist, an deren freie Enden jeweils einer der Endabschnitte (32) angeformt ist, daß die Federelemente (12) einstückige Kunststoffspritzteile sind, und daß die Lagerelemente (34) kappenförmig sind und an die Endabschnitte (32) angeformt sind.

2. Lattenrost nach Anspruch 1, dadurch gekennzeichnet, daß in die kappenförmigen Lagerelemente (34) gummielastische Dämpferkappen (38) eingesetzt sind, in welchen jeweils eines der Lattenenden Aufnahme findet.

3. Lattenrost nach Anspruch 2, dadurch gekennzeichnet, daß die kappenförmigen Lagerelemente (34) mit mindestens einem zum Längsholm (10) hin offenen Fenster (42, 44) versehen sind und die gummielastischen Dämpferkappen (38) Ansätze (46) aufweisen, die durch diese Fenster (42, 44) zum Längsholm (10) hin über die Lagerelemente (34) überstehen.

4. Lattenrost nach einem der Ansprüche 1 bis 3, dadurch gekennzeichnet, daß die Federarme (24, 26) im wesentlichen V-förmig sind, wobei die Spitze des V zur Längsmittelebene des Rahmens weist.

5. Lattenrost nach Anspruch 4, dadurch gekennzeichnet, daß der obere Schenkel (30) der Federarme (24, 26) jeweils verschiebbar ein vorzugsweise gummielastisches Anschlagelement (50) trägt, dessen Spitze mit der Lattenunterseite in Berührung steht oder nach einem ersten Einfedern der zugeordneten Latte (14) in Anlage an die Lattenunterseite kommt.

6. Lattenrost nach Anspruch 4 oder 5, dadurch gekennzeichnet, daß der obere Schenkel (30) der Federarme (24, 26) jeweils einen stärker zur Horizontalen geneigten Endabschnitt (32) hat und die Oberseite des Längsholmes (10) entsprechend der Neigung dieser Schenkelendabschnitte (32) zur Horizontalen geneigt (48) ist.

7. Lattenrost nach Anspruch 1, dadurch gekennzeichnet, daß die Lagerelemente jeweils zwei Lagerzapfen (56, 58) aufweisen, die in seitlichen Nuten (60, 62) der Latten (14) laufen.

8. Lattenrost nach Anspruch 1, dadurch gekennzeichnet, daß die Lagerelemente jeweils zwei Lagerzapfen (56, 58) aufweisen, die an inneren Enden von in Lattenlängsrichtung verlaufenden Zugfedern (68, 70) angreifen, deren zweite Enden an der Latte (14) festgelegt sind.

9. Lattenrost nach Anspruch 8, dadurch gekennzeichnet, daß die einem Lattenende jeweils zugeordneten Zugfedern durch die Schenkel (68, 70) eines U-förmigen gummielastischen Federelementes (72) gebildet sind, dessen die Schenkel verbindender Basisabschnitt (76) an der Stirnfläche der Latte (14) abgestützt ist.

10. Lattenrost nach Anspruch 1, dadurch gekennzeichnet, daß die Lagerelemente jeweils an die Endabschnitte (32) angeformte transversale Lagerrippen (82) sind, die jeweils mit dem innenliegenden Ende einer längs der Lattenunterseite verlaufenden Zugfeder (68) zusammenarbeiten, deren äußeres Ende an der Latte (14) festgelegt ist.

11. Lattenrost nach Anspruch 10, dadurch gekennzeichnet, daß die Zugfeder (68) eine Gummifeder ist und an sie eine über das Lattenende geschobene Federsitzkappe (76) angeformt ist.

12. Lattenrost nach einem der Ansprüche 1 bis 11, dadurch gekennzeichnet, daß an den Befestigungsabschnitt (16) zwei in Holmlängsrichtung beabstandete Montagezapfen (18, 20) angespritzt sind.

13. Lattenrost nach einem der Ansprüche 1 bis 4, dadurch gekennzeichnet, daß die Latten (14) jeweils verschiebbar ein vorzugsweise gummielastisches Anschlagelement (84) tragen, dessen Unterseite mit der Oberseite des oberen Schenkels (30) eines zugeordneten Federarmes (24, 26) zusammenarbeitet, und daß die Oberseiten der oberen Schenkel (30) der Federarme (24, 26) mit Erhebungen (116) versehen sind, welche mit der Unterseite des jeweils zugeordneten Anschlagelementes (84) zusammenarbeiten.

14. Lattenrost nach Anspruch 13, dadurch gekennzeichnet, daß die Erhebungen (116) jeweils eine parallel zum darüber liegenden Lattenabschnitt verlaufende obere Stirnfläche haben.

15. Lattenrost nach Anspruch 14, dadurch gekennzeichnet, daß die oberen Schenkel (30) der Federarme (24, 26) zu den Lagerelementen (34) hin ansteigen und die Erhebungen (116) zusammen eine Treppe bilden.

16. Lattenrost nach einem der Anprüche 13 bis 15, dadurch gekennzeichnet, daß die Erhebungen (116) nur einen kleinen, vorzugsweise mittigen Bereich der Breite der oberen Schenkel (30) der Federarme (24, 26) überdecken.

17. Lattenrost nach einem der Ansprüche 13 bis 16, dadurch gekennzeichnet, daß ein unterer Federabschnitt (102, 104) der Anschlagelemente (84) als zumindest teilweise hohles (112) Teil ausgebildet ist.

18. Lattenrost nach Anspruch 17, dadurch gekennzeichnet, daß die Außenflächen (106, 108) der Federabschnitte (102, 104) der Anschlagelemente (84) gekrümmt sind.

19. Lattenrost nach Anspruch 18, dadurch gekennzeichnet, daß der tiefste Abschnitt (110) der Außenfläche der unteren Federabschnitte (102, 104) der Anschlagelemente (84) jeweils abgeplattet ist.

20. Lattenrost nach einem der Ansprüche 13 bis 19, dadurch gekennzeichnet, daß zwei oder mehrere benachbarte Anschlagelemente (84) über Biegeabschnitte (90) verbunden sind.

21. Lattenrost nach Anspruch 20, dadurch gekennzeichnet, daß die Biegeabschnitte (90) im wesentlichen die gleiche Höhe haben wie die Latten (14) umfassende Halteabschnitte (86, 88) der Anschlagelemente (84), jedoch durch mindestens eine Ausnehmung (92) geschwächt sind.

22. Lattenrost nach Anspruch 21, dadurch gekennzeichnet, daß die Biegeabschnittes (90) einen breiten oberen Steg (98) und einen schmalen unteren Steg (96) aufweisen.

23. Lattenrost nach einem der Ansprüche 1 bis 22, dadurch gekennzeichnet, daß die freien Enden der Federarme (24, 26) einen Sitz (118) für ein Pufferelement (122) tragen, dessen Unterseite in Anlage an die Oberseite des zugeordneten Längsholmes (10) bewegbar ist.

24. Lattenrost nach Anspruch 23, dadurch gekennzeichnet, daß die Sitze (118) als flache Platten ausgebildet sind und die Pufferelemente (122) eine auf den Sitz (118) passende flache Aufnahmetasche (124) aufweisen.

25. Lattenrost nach Anspruch 24, gekennzeichnet durch eine ein Verdrehen des Pufferelementes (122) auf dem zugeordneten Sitz (118) verhindernde Formschlußverbindung (110, 126) zwischen Sitz (118) und Pufferelement (122).

## Claims

1. Slatted bed base comprising a frame having longitudinal bars (10) connected by cross-bars, comprising transverse spring elements (12) which are attached to the longitudinal bars (10) and each of which comprises a fastening portion (16) which is connected to the longitudinal bar (10), two adjacent end portions (32) and a bending portion lying between the latter and the fastening portion (16), comprising bearing elements (34; 56, 58; 82) each arranged at one of the end portions (32), and comprising slats (14) each end of which is held by one of the bearing elements (34; 56, 58; 82), characterised in that the bending portion of the spring elements (12) is formed by two separate spring arms (24, 26) lying in planes perpendicular to the axis of the longitudinal bars, on the free ends of which spring arms one of the end portions (32) is integrally formed in each case, the spring elements (12) are one-piece injection-moulded plastics parts, and the bearing elements (34) are cap-shaped and are integrally formed on the end portions (32).

2. Slatted bed base according to claim 1, characterised in that there are inserted into the cap-shaped bearing elements (34) rubber damper caps (38) in which one of the slat ends is seated in each case.

3. Slatted bed base according to claim 2, characterised in that the cap-shaped bearing elements (34) are provided with at least one window (42, 44) which is open towards the longitudinal bar (10), and the rubber damper caps (38) have projecting portions (46) which project through that window (42, 44) and beyond the bearing elements (34) towards the longitudinal bar (10).

4. Slatted bed base according to any one of claims 1 to 3, characterised in that the spring arms (24, 26) are substantially V-shaped, the vertex of the V pointing towards the longitudinal middle plane of the frame.

5. Slatted bed base according to claim 4, characterised in that the upper limb (30) of the spring arms (24, 26) carries in a movable manner a preferably rubber stop element (50) the tip of which is in contact with the underside of the slat or, after an initial resilient movement of the associated slat (14), comes to rest against the underside of the slat.

6. Slatted bed base according to claim 4 or 5, characterised in that the upper limb (30) of the spring arms (24, 26) has an end portion (32) which is more inclined to the horizontal, and the upper side of the longitudinal bar (10) is inclined (48) to the horizontal in conformity with the inclination of those end portions (32) of the limb.

7. Slatted bed base according to claim 1, characterised in that each bearing element comprises two bearing pins (56, 58) extending in lateral grooves (60, 62) in the slats (14).

8. Slatted bed base according to claim 1, characterised in that each bearing element comprises two bearing pins (56, 58) which engage inner ends of tension springs (68, 70) extending in the longitudinal direction of the slat, the second ends of which tension springs are fixed to the slat (14).

9. Slatted bed base according to claim 8, characterised in that the tension springs respectively associated with one end of the slat are formed by the limbs (68, 70) of a U-shaped rubber spring element (72) the base portion (76) of which, which connects the limbs, is supported on the end face of the slat (14).

10. Slatted bed base according to claim 1, characterised in that the bearing elements are transverse bearing ribs (82) integrally formed on the end portions (32) and cooperating with the inner end of a tension spring (68) extending along the underside of the slat, the outer end of which tension spring is fixed to the slat (14).

11. Slatted bed base according to claim 10, characterised in that the tension spring (68) is a rubber spring, and a spring seat cap (76) which is pushed over the end of the slat is integrally formed thereon.

12. Slatted bed base according to any one of claims 1 to 11, characterised in that two mounting pins (18, 20), which are spaced apart in the longitudinal direction of the bar, are integrally injection-moulded onto the fastening portion (16).

13. Slatted bed base according to any one of claims 1 to 4, characterised in that each slat (14) carries in a movable manner a preferably rubber stop element (84) the underside of which cooperates with the upper side of the upper limb (30) of an associated spring arm (24, 26), and the upper sides of the upper limbs (30) of the spring arms (24, 26) are provided with protrusions (116) which cooperate with the underside of the respectively associated stop element (84).

14. Slatted bed base according to claim 13, characterised in that each protrusion (116) has an upper face extending parallel to the slat portion lying over it.

15. Slatted bed base according to claim 14, characterised in that the upper limbs (30) of the spring arms (24, 26) slope upwards towards the bearing elements (34) and the protrusions (116) together form a flight of steps.

16. Slatted bed base according to any one of claims 13 to 15, characterised in that the protrusions (116) cover only a small, preferably central, region of the width of the upper limbs (30) of the spring arms (24, 26).

17. Slatted bed base according to any one of claims 13 to 16, characterised in that a lower spring portion (102, 104) of the stop elements (84) is contructed as an at least partially hollow (112) part.

18. Slatted bed base according to claim 17, characterised in that the outer surfaces (106, 108) of the spring portions (102, 104) of the stop elements (84) are curved.

19. Slatted bed base according to claim 18, characterised in that the lowest portion (110) of the outer surface of the lower spring portions (102, 104) of the stop elements (84) is flattened.

20. Slatted bed base according to any one of claims 13 to 19, characterised in that two or more adjacent stop elements (84) are joined together by way of bending portions (90).

21. Slatted bed base according to claim 20, characterised in that the bending portions (90) have substantially the same height as holding portions (86, 88) of the stop elements (84) holding the slats (14), but are weakened by at least one opening (92).

22. Slatted bed base according to claim 21, characterised in that the bending portions (90) have a wide upper web (98) and a narrow lower web (96).

23. Slatted bed base according to any one of claims 1 to 22, characterised in that the free ends of the spring arms (24, 26) carry a seat (118) for a cushioning element (122) the underside of which can be moved into contact with the upper side of the associated longitudinal bar (10).

24. Slatted bed base according to claim 23, characterised in that the seats (118) are constructed as flat plates and the cushioning elements (122) have a flat receiving pocket (124) which fits onto the seat (118).

25. Slatted bed base according to claim 24, characterised by a form-fit connection (110, 126) between the seat (118) and the cushioning element (122) which prevents turning of the cushioning element (122) on the associated seat (118).

## Revendications

1. Sommier à lattes composé d'un cadre qui présente des montants longitudinaux (10) reliés par des montants transversaux, comprenant des éléments à ressort transversaux (12) fixés sur les montants longitudinaux (10), qui présentent chacun une partie de fixation (16) reliée au montant longitudinal (10), deux parties terminales (32) situées côte à côte et une partie flexible située entre ces dernières et la partie de fixation (16), comprenant également des éléments de support (34 ; 56, 58 ; 82) qui sont chacun placés sur l'une des parties terminales (32), ainsi que des lattes (14) dont les extrémités sont chacune maintenues par l'un des éléments de support (34 ; 56, 58 ; 82), caractérisé en ce que la partie flexible des éléments à ressort (12) est formée par deux bras à ressort (24, 26) séparés qui sont situés dans le plan perpendiculaire à l'axe du montant longitudinal, aux extrémités libres desquels est chaque fois réalisée l'une des parties terminales (32), en ce que les éléments à ressort (12) sont des pièces en matière plastique moulées par injection d'un seul tenant, et en ce que les éléments de support (34) ont la forme d'un capuchon et sont réalisés sur les parties terminales (32).

2. Sommier à lattes selon la revendication 1, caractérisé en ce que dans les éléments de support (34) en forme de capuchon sont logés des capuchons élastiques (38) dans lesquels vient chaque fois se loger l'une des extrémités d'une latte.

3. Sommier à lattes selon la revendication 2, caractérisé en ce que les éléments de support en forme de capuchon (34) sont munis d'au moins une fenêtre (42, 44) ouverte vers le montant longitudinal (10), et en ce que les capuchons élastiques d'amortissement (38) présentent des prolongements (46) qui font saillie sur les éléments de support (34) dans la direction du montant longitudinal (10) en passant à travers ces fenêtres (42, 44).

4. Sommier à lattes selon l'une des revendications 1 à 3, caractérisé en ce que les bras à ressort (24, 26) ont essentiellement la forme d'un V, la pointe du V pointant vers le plan médian longitudinal du cadre.

5. Sommier à lattes selon la revendication 4, caractérisé en ce que la branche supérieure (30) des bras à ressort (24, 26) porte un élément de butée (50) mobile, de préférence en caoutchouc, dont la pointe est en contact avec la face inférieure de la latte ou, après une première compression provoquée par la latte (14) qui lui est associée, vient s'appliquer contre la face inférieure de la latte.

6. Sommier à lattes selon la revendication 4 ou 5, caractérisé en ce que la branche supérieure (30) des bras à ressort (24, 26) comporte une partie terminale (32) plus fortement inclinée par rapport à l'horizontale, et en ce que la face supérieure du montant longitudinal (10) présente une inclinaison (48) par rapport à l'horizontale qui correspond à l'inclinaison de ces parties terminales (32) des branches.

7. Sommier à lattes selon la revendication 1, caractérisé en ce que les éléments de support présentent chacun deux tourillons (56, 58) qui se déplacent dans des rainures latérales (60, 62) des lattes (14).

8. Sommier à lattes selon la revendication 1, caractérisé en ce que les éléments de support présentent chacun deux tourillons (56, 58) qui se logent dans des extrémités intérieures de ressorts de traction (68, 70) s'étendant dans la direction longitudinale des lattes, dont les deuxièmes extrémités sont fixées à la latte (14).

9. Sommier à lattes selon la revendication 8, caractérisé en ce que les ressorts de traction qui sont chaque fois associés à une extrémité de latte sont formés par les branches (68, 70) d'un élément à ressort en caoutchouc en forme de U (72) dont les parties de la base (76) reliant les branches prennent appui sur la face frontale de la latte (14).

10. Sommier à lattes selon la revendication 1, caractérisé en ce que les éléments de support sont des nervures de support (82) transversales réalisées sur les parties terminales (32), qui coopèrent chacune avec l'extrémité intérieure d'un ressort de traction (38) s'étendant le long de la face inférieure des lattes, dont l'extrémité extérieure est fixée à la latte (14).

11. Sommier à lattes selon la revendication 10, caractérisé en ce que le ressort de traction (68) est un ressort en caoutchouc et en ce qu'un capuchon de ressort (76) enfoncé sur l'extrémité de la latte est réalisé sur le ressort.

12. Sommier à lattes selon l'une des revendications 1 à 11, caractérisé en ce que deux tenons de montage (18, 20) écartés l'un de l'autre dans la direction longitudinale du montant sont moulés par injection sur les parties de fixation (16).

13. Sommier à lattes selon l'une des revendications 1 à 4, caractérisé en ce que les lattes (14) portent un élément de butée (84) mobile, de préférence en caoutchouc, dont la face inférieure coopère avec la face supérieure de la branche supérieure (30) d'un bras à ressort (24, 26) qui lui est associé, et en ce que les faces supérieures des branches supérieures (30) des bras à ressort (24, 26) sont munies d'élévations (116) qui coopèrent avec la face inférieure de l'élément de butée (84) qui leur est associé.

14. Sommier à lattes selon la revendication 13, caractérisé en ce que les élévations (116) ont chacune une face frontale supérieure s'étendant parallèlement à la portion de latte qui est située au-dessus d'elles.

15. Sommier à lattes selon la revendication 14, caractérisé en ce que les branches supérieures (30) des bras à ressort (24, 26) s'élèvent vers les éléments de support (34), et en ce que les élévations (116) forment entre elles un escalier.

16. Sommier à lattes selon l'une des revendications 13 à 15, caractérisé en ce que les élévations (116) ne couvrent qu'une petite partie, de préférence centrale, de la largeur des branches supérieures (30) des bras à ressort (24, 26).

17. Sommier à lattes selon l'une des revendications 13 à 16, caractérisé en ce qu'une partie à ressort inférieure (102, 104) des éléments de butée (84) est réalisée en tant que pièce au moins partiellement creuse (112).

18. Sommier à lattes selon la revendication 17, caractérisé en ce que les surfaces extérieures (106, 108) des parties à ressort (102, 104) des éléments de butée (84) sont courbées.

19. Sommier à lattes selon la revendication 18, caractérisé en ce que la partie la plus basse (110) de la surface extérieure des parties à ressort inférieures (102, 104) des éléments de butée (84) est aplatie.

20. Sommier à lattes selon l'une des revendications 13 à 19, caractérisé en ce que deux ou plusieurs éléments de butée (84) adjacents sont reliés par des parties flexibles (90).

21. Sommier à lattes selon la revendication 20, caractérisé en ce que les parties flexibles (90) ont, pour l'essentiel, la même hauteur que des parties de maintien (86, 88) des éléments de butée (84) qui entourent les lattes (14), mais sont au moins diminuées par un évidement (92).

22. Sommier à lattes selon la revendication 21, caractérisé en ce que les parties flexibles (90) présentent une large aile supérieure (98) et une mince aile inférieure (96).

23. Sommier à lattes selon l'une des revendications 1 à 22, caractérisé en ce que les extrémités libres des bras à ressort (24, 26) portent un siège (118) pour un élément amortisseur (122) dont la face inférieure peut se déplacer pour venir s'appliquer contre la face supérieure du montant longitudinal (10) qui lui est associé.

24. Sommier à lattes selon la revendication 23, caractérisé en ce que les sièges (118) sont réalisés en tant que plaquettes plates, et en ce que les éléments amortisseurs (122) présentent un logement plat (124) adapté au siège (118).

25. Sommier à lattes selon la revendication 24, caractérisé par un assemblage à engagement positif (110, 126) entre le siège (118) et l'élément amortisseur (122), qui empêche une rotation de l'élément amortisseur (122) sur le siège (118) qui lui est associé.
